# EUROPÄISCHE PATENTSCHRIFT

(11) **EP 0 037 901 B1**
(45) Veröffentlichungstag und Bekanntmachung des Hinweises auf die Patenterteilung: **24.10.1984**
(21) Anmeldenummer: 81101695.5
(22) Anmeldetag: 07.03.1981
(51) Int. Cl.: B41J 3/04

(54) **Abdeckeinrichtung für die Düsenfläche an einem Tintenschreibkopf**
Covering device for the jet surface of an ink-writing head
Couvercle pour la surface du jet d'une tête à écrire à encre

(30) Priorität: 16.04.1980 DE 3014526
(43) Veröffentlichungstag der Anmeldung: 21.10.1981
(73) Patentinhaber: OLYMPIA WERKE AG, D-2940 Wilhelmshaven (DE)
(72) Erfinder: Johannsen, Fred, D-2931 Varel (DE); Herbst, Manfred, D-2940 Wilhelmshaven (DE)

## Beschreibung

Die Erfindung betrifft eine Abdeckeinrichtung für eine Düsenfläche an einem Tintenschreibkopf der in den Oberbegriffen der Ansprüche 1 und 5 angegebenen Art.

Für die Aufrechterhaltung der Funktionen des Tintenschreibkopfes während längerer Nichtbetriebszeiten ist es erforderlich, die Düsen sowie zumindest die an diese angrenzenden Bereiche der Düsenfläche abzudecken. Darüberhinaus werden alle Systeme des Tintenschreibkopfes nach einer vorbestimmten Anzahl geschriebener Zeichen erregt, um Tinte aus allen Düsensystemen und insbesondere auch aus solchen Düsen anzutreiben, die der Darstellung von Über- und Unterlängen dienen, die also im Verhältnis zu den oft erregten Zeichen bildenden Düsen sehr selten erregt werden. Eine weitere Massnahme zur Aufrechterhaltung der Funktionen der Düsensysteme kann darin bestehen, den Druck in der Tintenzuführung zu erhöhen, um so einen vermehrten Tintenausstoss zu bewirken. Diese Funktionen werden in der Regel in einer Randstellung, also ausserhalb des eigentlichen Schreibbereiches ausgeführt und der Tintenschreibkopf ist in diese zu bewegen.

In der DE-PS 2519160 ist eine Einrichtung zum Abdecken der Düsenöffnungen an einem Tintenschreibkopf beschrieben worden mit einem in Nichtschreibzeiten gegen die Düsenöffnungen legbaren Kissen. Das Kissen ist in sich verformbar. Der Tintenschreibkopf wird mit seiner Düsenfläche unter geringem Anpressen gegen das Kissen gelegt, wobei dieses um die Breite der Düsenfläche in Richtung der Bewegung des Tintenschreibkopfes mitgenommen wird. Während des Abziehens des Tintenschreibkopfes von dem Kissen bleibt dieses stehen und es kommt so mit jeder neuen Anlage des Tintenschreibkopfes an dem Kissen ein neuer Bereich in Berührung mit der Düsenfläche, ohne dass eine Drehung durch ein zusätzliches Stellmittel erforderlich ist. Das Kissen kann rotationssymmetrisch geformt und auf einer Achse in einem Gehäuse drehbar gelagert sein. Das Kissen ist getränkt und es kommt hierdurch und durch die durch die Rotationsbewegung zwischen Düsenfläche und Polster bewirkte Wischbewegung zu Störungen an den Düsenöffnungen.

In der DE-OS 2 746 617 ist eine Vorrichtung zum Abdecken der Düsenfläche an einem Tintenschreibkopf in Nichtschreibzeiten beschrieben worden mit einer Verstelleinrichtung für die Anlage eines in einer Kassette eingebrachten Abdeckbandes an der Düsenfläche. Durch diese Vorrichtung wird zwischen zwei Anlagen jeweils ein neuer Abdeckbereich in den Kopfbereich geführt. Das Abdeckband wird bei Eintreffen des Tintenschreibkopfes in der für den Abdeckvorgang vorgesehenen Position vor die Düsenfläche gelegt, indem zunächst eine an einer Schwinge orientierte Arretiergabel gegen den Tintenschreibkopf geführt wird und diesen fängt und dann ein an der Schwinge befestigtes Polster hinter das Abdeckband fasst und dieses gegen die Düsenfläche legt. Während des Führens des Tintenschreibkopfes in die Randstellung muss das Abdeckband von der Düsenfläche abgehoben sein. Hierfür wird die Schwinge mit dem Polster und der Arretiergabel aus dem Eingriff mit dem Tintenschreibkopf herausgeführt. Die Fortschaltbewegung des Abdeckbandes erfolgt unter Federwirkung, die Abhebebewegung von Arretiergabel und Polster und das Aufziehen dieser Feder durch einen Elektromagneten. Die neuen vor die Düsenfläche bewegten Bereiche Abdeckmaterials sind als Folge eines wachsenden Wikkeldurchmessers unterschiedlich lang und es kommt hierdurch zu einem Mehrverbrauch an Abdeckmaterial. Die Arretiergabel und die Schwinge mit dem Polster werden ungedämpft gegen den Tintenschreibkopf und dessen Düsenfläche geführt, so dass die Düsensysteme stark gestört werden und deren Funktionen ausfallen können.

Dem gegenüber besteht die Aufgabe der Erfindung in der Schaffung einer Einrichtung zum Abdecken der Düsenfläche an einem Tintenschreibkopf, die im Aufbau vereinfacht ist, mit der aber trotzdem die Abdeckbewegungen und die Bandvorschubbewegung als voneinander unabhängige Bewegungen durchgeführt werden können.

Diese Aufgabe wird gelöst durch die Merkmale in den Kennzeichen der Patentansprüche 1 und 5. Die weiteren Patentansprüche kennzeichnen bevorzugte und gleichfalls vorteilbehaftete Ausführungsformen.

Zwar ist aus der DE-OS 2725727 eine Vorrichtung zum Verschluss der Düsenfläche an einem Tintenschreibkopf bekanntgeworden. Hierbei wird durch Motordrehung einerseits ein als Rolle ausgebildetes Abdeckmaterial gedreht, um einen neuen Bereich des Abdeckmaterials zur Anlage an der Düsenfläche zu bringen. Andererseits wird gleichzeitig eine exzentrische Nockenscheibe angetrieben zum Verstellen des Abdeckmaterials gegen die Düsenfläche am Tintenschreibkopf. Kurz vor der Anlage des Abdeckmaterials an der Düsenfläche wird die Drehung des Abdeckmaterials durch Auskuppeln des Antriebes aufgehoben, während gleich nach dem Abheben des Abdeckmaterials von der Düsenfläche der Drehantrieb erneut eingekuppelt wird. Diese Vorgänge können durch elektronische und schaltungstechnische Massnahmen nicht beeinflusst werden, da ihre Abfolge einander bedingen. Es kommen Zahnräder In- und Ausser-Eingriff und es ist ein winkelgetreues Ineingriffbringen nicht möglich. Bei Verwendung dieser Vorrichtung für ein bandförmiges Abdeckmaterial werden wie bei der DE-OS 2746617 zunehmend mehr Bandlängen verbraucht.

Dem gegenüber bestehen die Vorteile nach der Erfindung neben der Vermeidung der genannten Nachteile insbesondere auch darin, dass kassettierte Abdeckbänder verwendet werden können und auch solche mit einem Vorspannband. Dieses kann durch Steuerung des Motors weggewickelt werden,ohne dass weitere Mittel mitbewegt werden müssen. Vorteilhaft ist weiterhin, dass ein Abdeckband mit dem vor die Düsenfläche zu legenden neuen Bereich in einem Vorab-Vorgang (simultan) in den Bereich der Düsenfläche des in die Randstellung geführten Tintenschreibkopfes gebracht werden kann, während der Tintenschreibkopf sich zum Ausführen von Schreibfunktionen im Schreibbereich befindet. Die für das Abdecken aufzubringenden Kräfte für die Reibmomente in der Kassette werden von den Kräften für die Anlage des Abdeckbandes an der Düsenfläche getrennt. Weiterhin von Vorteil ist die Verwendungsmöglichkeit von Mehrband-Kassetten und hier solcher Kassetten mit einem Abdeckband bzw. einer Abdeckrolle und einem Reinigungsband.

Im folgenden soll die Erfindung anhand eines Ausführungsbeispiels unter Rückbeziehung auf die Positionierung in den Figuren beschrieben werden. Hierbei zeigen:
Fig. 1 eine perspektivische Darstellung der Vorrichtung in Art einer Explosionszeichnung und
Fig. 2 einen schaltungstechnischen Aufbau für die Durchführung der Funktionen.

Die in Fig. 1 dargestellte Abdeckeinrichtung für die Düsenfläche an einem Tintenschreibkopf, dieser ist nicht dargestellt worden, ist an einer Gestellplatte 1 eines Tintenschreibwerkes befestigt. Mit 2 ist ein Lagerwinkel positioniert zum Tragen der Elemente der Abdeckeinrichtung. Es ist weiterhin ein Motor 4 gezeigt, der über das Motorhalteblech 3 und vermittels der Schraubmittel 5 an dem Lagerwinkel angeschraubt ist. Der Motor 4 kann beispielsweise ein in seiner Drehrichtung umkehrbarer Impuls- oder Gleichstrommotor sein. Dieser wird über die Anschlüsse 8 für einen Rechts- oder Linkslauf angesteuert. In das Motorgehäuse kann beispielsweise auch ein Getriebe eingearbeitet sein zur Untersetzung der Drehgeschwindigkeit des Motors auf die herausragende Welle 6. Die Welle 6 trägt in einem motornahen Bereich Verstellmittel, die aus einem ersten Nocken 9, einem zweiten Nocken 10 und dem zeichnerisch von der Welle abgezogenen Nocken 11 bestehen. Diese Nocken 9, 10 und 11 weisen unterschiedliche Laufflächen 16, 17 und 18 auf. Die Nocken 9 und 10 sind miteinander starr verbunden. Der Nocken 11 ist über Rastzähne, Pfeil 42 an dem zylindrischen Ansatz 41 in einer Nut 20 im Verstellmittel oder in einer Kupplung 19 verrastbar. Die Kupplung 19 ist mit den Nocken 9 und 10 fest verbunden. Diese kann beispielsweise aus einer elektromagnetisch verstellbaren Ausrückkupplung, die somit ansteuerbar wäre, oder aus einer Freilaufkupplung bestehen, so dass die Verstellmittel, Nocken 9 und 10 bei Drehung der Welle 6 von dieser in Richtung des dargestellten Pfeiles 12 mitgenommen werden. Eine gegenläufige Drehung der Welle 6 bewirkt einen Freilauf und somit einen Stillstand des Verstellmittels, Nocken 9 und 10. Zur Wahrung des Stillstandes des Verstellmittels bei gegenläufiger Drehung der Welle 6 dient ein Bremsblech 14 mit einer gegen die Lauffläche 16 am Nocken 9 unter Anpressung anliegenden Bremslasche 15.

Der Lagerwinkel 2 weist eine abgewinkelte Führungsschiene 26 auf zur verschieblichen Lagerung einer ersten Schieberplatte 21 und einer zweiten Schieberplatte 29. Beide Schieberplatten 21 und 29 sind in Langlöchern und über Laufscheiben 27 und 38 vermittels Schraubmittel 39 auf der abgewinkelten Führungsschiene 26 verschieblich in Richtung der Doppelpfeile 23 und 35 befestigt. Die Schieberplatte 21 weist eine abgewinkelte Anlagefläche 25 auf zur Anlage an der Lauffläche 17 des Nockens 10. Die als nicht sichtbar gezeigte Feder 24 hält die Schieberplatte 21 über die abgewinkelte Anlagefläche 25 an der Lauffläche 17, wobei entsprechend der vorgegebenen Kurvenform die Schieberplatte 21 mehr oder weniger weit in Richtung des Doppelpfeiles 23 und somit auf einen in die Randstellung 32 geführten Tintenschreibkopf zugeführt wird. Die Arretiergabel 22, die von dem Tintenschreibkopf überfahrbaren Bereich zugeordnet ist, ist mit einer Fangöffnung versehen zum Arretieren des Tintenschreibkopfes in der Randposition 32. Die Schieberplatte 21 weist einen Durchbruch 28 auf für den Durchtritt der Welle 6 nach oben und einer noch zu beschreibenden Anlagefläche 37 an der Schieberplatte 29.

In dem abgewinkelten Endteil 34 der Schieberplatte 29 sind ein linkes Polster 30 und ein rechtes Polster 31 festgesetzt, deren Bedeutung noch zu beschreiben ist. Die Feder 36 greift an der Schieberplatte 29 derart an, dass die bereits erwähnte und abgewinkelte Anlagefläche 37 stets auf Anlage an der Lauffläche 16 des Nockens 9 gehalten wird. Der Durchbruch 40 dient dem Durchtritt der Welle 6 und dem auf dieser aufgesetzten zylindrischen Ansatz 41 des Nockens 11.

Weiterhin ist an dem Lagerwinkel 2 ein Auflageblech 46 befestigt mit einer Abwinklung 54 und einem federnden Niederhalter 55. Auf das Auflageblech 46 ist eine Kassette 45 gelegt, die zwischen der Abwinklung 54 und einem Stift 56 sowie von dem federnden Niederhalter 55 in einer vorgegebenen Position gehalten wird. Die Kassette 45 enthält im wesentlichen ein Abdeckband 50 und gegebenenfalls ein Reinigungsband 53 zur Anlage an dem Tintenschreibkopf. Diese Bänder werden über Umlenkmittel in einen vorderen, dem Tintenschreibkopf gegenüberstehenden Bereich geführt. Die Kassette weist Fenster auf für den Zugriff zu den Bändern und für die Anlage dieser an der Düsenfläche des Tintenschreibkopfes. Es ist weiterhin ein Umlenkelement, Laufrolle 52 dargestellt worden, das in seinem unteren Teil eine Taktscheibe 51 trägt. Nicht dargestellt sind ein Vorratswickel und ein Leerwickel für die Länge verbrauchten Bandes. Hierbei können beide Bänder von einem Wickel abgespult und auf den anderen Wickel aufgespult werden. Der Kern der Leerspule ist hier symbolisch mit 49 angegeben und steht bei aufgesetzter Kassette in Verbindung mit dem Mitnahmedorn 47, wobei dessen Rippen in entsprechende Aufnahmeöffnungen bzw. Rippen im Wickelkern verrasten, um den Leerwickel anzutreiben. In einem zylindrischen Ansatz 44 des Mitnahmedorns 47 ist gleichfalls eine beaufschlagbare Kupplung oder eine Freilaufkupplung eingebracht, so dass der Mitnahmedorn 47 in nur einer Richtung entsprechend dem Pfeil 48 durch die Welle 6 antreibbar ist. Der zylindrische Ansatz 44 befindet sich im zusammengebauten Zustand der Vorrichtung in der Bohrung 43 des Nockens 11 ohne Wirkung auf diesen. Bei aufgesetzter Kassette greifen die Polster 30 und 31 durch Durchbrüche im Boden der Kassette 45 hinter die Bänder 50 und 53, die dann bei Bewegung der Schieberplatte 29 in Richtung des Doppelpfeiles 35 gegen den in die Randstellung 32 oder 33 verbrachten Tintenschreibkopf und dessen Düsenfläche geführt werden. Die Kupplung 19 und die in dem zylindrischen Ansatz 44 trennen die Laufrichtungen von Nocken 9, 10 und 11 und dem Mitnahmedorn 47 entsprechend der vorgegebenen Pfeilrichtung 12 und 48. Es versteht sich, dass hierzu der Motor 4 reversibel sein muss oder in dem nicht näher dargestellten Getriebe eine solche Massnahme vorzusehen ist zur Umkehr der Drehbewegung der Welle 6 entsprechend dem Doppelpfeil 7.

Fig. 2 zeigt den steuerungsmässigen Aufbau für den Motor, wobei der Nocken 11 und die Taktscheibe 51 aus der Fig. 1 übernommen worden sind. Zum besseren Erkennen sind Laufrolle 52 und das auf dieser geführte Abdeckband 50 dargestellt, um den Synchronlauf zwischen dem Abdeckband 50 und der Taktscheibe 51 anzudeuten. Im Bereich der Taktscheibe befindet sich eine Gabellichtschranke, Reflexlichtschranke oder dgl. Schaltelement, das aus einer Leuchtdiode 57 und einem Fototransistor 58 bestehen kann. Die von der Taktscheibe abgeleiteten Signale im Fototransistor 58 werden in einem Verstärker 59 und dem Spannungsdiskriminator 60 in bekannter Weise aufbereitet und einem Mikroprozessor 61 zugeführt. Im Gegenlauf der Welle 6 (Fig. 1) kommen von der Taktscheibe 11 über den Schalter 62 Impulse entsprechend der Auslegung der Kurvenscheibe bzw. dem Nocken 11 an den Eingang des Mikroprozessors 61. Neben den reinen Zählfunktionen oder/und Zeit-Längenfunktionen bestimmt dieser den Rechts- und Linkslauf des Motors 4 durch Abgabe entsprechender Signale, die an den Ausgängen des Mikroprozessors stehen und über eine Brücken-Verstärkerschaltung 63 dem Motor 4 zugeführt werden. Die Brückenschaltung besteht aus einer Anzahl Transistoren 64, deren Abgleichglieder nicht dargestellt wurden und die nur der funktioniellen Verdeutlichung dienen. Wird über den einen oder den anderen Ausgang des Mikroprozessors ein Signal an diese Brückenschaltung gegeben, wird jeweils ein sich diagonal gegenüberliegendes Transistorenpaar geöffnet, d.h. in der Kollektoremitterstrecke leitend, während das andere Transitorenpaar nichtleitend bleibt. Liegt das Signal am Mikroprozessorausgang auf der anderen Ausgangsleitung, wird das andere Transistorenpaar leitend, so dass je nachdem, auf welchem Mikroprozessorausgang das Signal liegt, die Polung des Motors 4 über seine elektrischen Anschlüsse 8 erfolgt und der Drehrichtungswechsel der Welle 6 bewirkt werden kann. In entsprechender Auslegung besteht die Möglichkeit, den Drehantrieb des Getriebes bei gleichbleibender Motordrehrichtung und somit einen Wechsel der Drehrichtung der Welle 6 zu bewirken.

Die Laufflächen 16 und 17 der Nocken 9 und 10 sind derart ausgelegt, dass zunächst bei Drehung der Motorwelle 6 in Pfeilrichtung 12 die Schieberplatte 21 mit der Arretiergabei 22 gegen den in die Randstellung 32 bewegten Tintenschreibkopf geführt wird und diesen in dieser Position arretiert und das zeitlich versetzt dann die Schieberplatte 29 mit dem Polster 30 am abgewinkelten Ende 34 unter Zwischenlage des in der Kassette 45 gelagerten Abdeckbandes 50 gegen die Düsenfläche des Tintenschreibkopfes geführt wird. Der Nokken 11 ist in seiner Lauffläche 18 beispielsweise in der in Fig. gezeigten Form ausgelegt, so dass für die vorgeschobenen Positionen der Schieberplatten 21 und 29 als auch für die von dem Tintenschreibkopf zurückgezogenen Positionen ein unterschiedliches Signal am Mikroprozessor 61 ansteht. Bei Weiterdrehung der Motorwelle in Pfeilrichtung 12 werden die Schieberplatten 21 und 29 entsprechend der Auslegung der Laufflächen 16 und 17 der Nocken 9 und 10 im wesentlichen gleichzeitig von der Düsenfläche bzw. vom Tintenschreibkopf abgehoben. Die Impulslängen über die Taktscheibe 51 am Fototransistor 58 ermöglichen einen gleichmässigen Bandtransport des Abdeckmaterials 50. Ist ein neuer Bereich des Abdeckmaterials 50 bei einer Einbandkassette und neue Abdeckbereiche eines Abdeckbandes 50 und eines Reinigungsbandes 53 in den Bereich der Fensteröffnungen transportiert, kann die Motorwelle 6 durch Beaufschlagung des Motors in einer entsprechend dem Pfeil 12 verlaufenden Drehung beaufschlagt werden zum Ausführen einer Simultan-Abdeckfunktion, obwohl der Tintenschreibkopf nicht in der ersten oder zweiten Randposition 32, 33 geführt worden ist. Die so vorgeprägten bzw. vorgeformten Bandbereiche stören den Einlauf des Tintenschreibkopfes in die eine oder andere Randstellung nicht, bewirken aber eine exakt, eng tolerierbare Andruckkraft des Abdeckbandes an die Düsenfläche, da die Andruckkraft nicht durch die Reibkräfte des Vorratswickels und der Bandführungen gemindert wird.

## Patentansprüche

1. Abdeckeinrichtung für die Düsenfläche an einem Tintenschreibkopf in einer Randstellung, mit einem Abdeckmedium, das durch Drehung mit einem neuen Bereich Abdeckfläche vor die Düsenfläche und über ein Verstellmittel gegen die Düsenfläche bringbar ist und mit einer Antriebskraftquelle für die Drehung und für die Bewegung des Verstellmittels, dadurch gekennzeichnet, dass das Mittel (47) für die Bewegung des Abdeckmediums (50) durch Drehung (Pfeil 48) und das Verstellmittel (Nocken, 9, 10, 11) mit einer gemeinsamen, von der Antriebskraftquelle (4) wahlweise links- oder rechtsgängig getriebenen Welle (6) durch je ein steuerbares Kupplungselement wahlweise kuppelbar angeordnet sind.

2. Einrichtung nach Anspruch 1, dadurch gekennzeichnet, dass die Kupplungselemente zwischen dem Mittel (47) für die Drehung (Pfeil 48) und der Welle (6) und zwischen dem Verstellmittel (Nocken 9, 10, 11) und der Welle (6) einander gegenläufig treibende und freigebende Freilaufkupplungen (44, 19) angeordnet sind.

3. Einrichtung nach Anspruch 1 oder 2, mit einer durch das Verstellmittel entgegen Federwirkung in Richtung des vorgeführten Tintenschreibkopfes bewegbaren Schieberplatte, dadurch gekennzeichnet, dass das Verstellmittel drei auf der Welle gelagerte Nocken (9, 10, 11) umfasst, von denen ein erster Nocken (9) mit einer ersten Schieberplatte (21) in Wirkverbindung steht, von denen ein zweiter Nocken (10) mit einer zweiten Schieberplatte (29) in Wirkverbindung steht und von denen ein dritter Nocken (11) mit einem Schaltelement (62) in Wirkverbindung steht, dass die erste Schieberplatte (21) mit einer an sich bekannten Arretiergabel (22) versehen ist, die in den Bereich des vorgeführten Tintenschreibkopfes reicht, dass die zweite Schieberplatte (29) mit einem in bekannter Weise abgepolsterten Endteil (34) versehen ist, der gegen die Düsenfläche des Tintenschreibkopfes legbar ist und dass die Nocken (9, 10, 11) derart ausgelegt sind, dass bei Drehung (Pfeil 12) der Welle (6) zunächst die erste Schieberplatte (21) und danach die zweite Schieberplatte (29) in Richtung (Doppelpfeile 23, 25) Tintenschreibkopf bewegt und im wesentlichen gleichzeitig in Gegenrichtung von diesem abgehoben werden und der Schalter (62) in der gegen den Tintenschreibkopf vorgerückten oder/und in der vom Tintenschreibkopf abgerückten Stellung der Schieberplatten (21, 29) in unterschiedliche Schalterstellungen verbringbar ist.

4. Einrichtung nach Anspruch 2 oder 3, dadurch gekennzeichnet, dass für die Bewegung des Abdeckmediums (50) durch die Drehung (48) der Welle (6) die Welle (6) an einem ihrer Enden mit einem Mitnahmedorn (47) versehen ist und dass der Mitnahmedorn (47) über einen Freilauf (44) mit der Welle (6) wirkverbunden ist.

5. Abdeckeinrichtung für die Düsenfläche an einem Tintenschreibkopf in einer Randstellung, mit einem Abdeckmedium, das durch Drehung mit einem neuen Bereich Abdeckfläche vor die Düsenfläche und über ein Verstellmittel gegen die Düsenfläche bringbar ist, mit einer Antriebskraftquelle für die Drehung und für die Bewegung des Verstellmittels, gekennzeichnet durch ein Mittel (z.B. Motor 4) für den wahlweisen Links-oder Rechtslauf der Welle (6), einen Satz Nocken (9, 10, 11) auf der Welle (6) im Eingriff mit einer ersten Schieberplatte (21) für die Arretierung des Tintenschreibkopfes in der Randstellung (32) und einer zweiten Schieberplatte (29) für die Abdekkung der Düsenfläche und einem ersten Schalter (62) zur Steuerung der Arretier- und Abdeckbewegungen (23, 35), in dem von diesem ausgehenden Pulsfolgen gezählt werden, und ein weiteres Schaltelement (57, 58) im Bereich des umlaufenden Abdeckmediums (5) zum Abgriff einer Pulsfolge zur Steuerung eines gleichmässigen Bandtransportes des Abdeckmediums (50).

## Claims

1. A cover device for the nozzle surface on an ink jet head in a marginal position, having a covering medium which can be brought with a new region of covering surface in front of the nozzle surface by rotation and against the nozzle surface by an adjusting means and having a source of driving power for the rotation and for the movement of the adjusting means, characterised in that the means (47) for the movement of the covering medium (50) by rotation (arrow 48) and the adjusting means (cams 9,10,11) are each adapted for coupling selectively to a common shaft (6), driven selectively counterclockwise or clockwise by the source (4) of driving power, by means of a controllable coupling element.

2. A device as claimed in claim 1, characterised in that the coupling elements between the means (47) for the rotation (arrow 48) and the shaft (6) and between the adjusting means (cams 9, 10, 11) and the shaft (6) are counter-running driving and releasing freewheel clutches (44, 19).

3. A device as claimed in claim 1 or 2, having a sliding plate which is movable by the adjusting means, against spring action, in the direction of the advanced ink jet head, characterised in that the adjusting means comprises three cams (9, 10, 11) mounted on the shaft, of which a first cam (9) is in operational communication with a first sliding plate (21), of which a second cam (10) is in operational communication with a second sliding plate (29) and of which a third cam (11) is in operational communication with a switching element (62), that the first sliding plate (21) is provided with a detent fork (22) known per se which reaches into the region of the advanced ink jet head, that the second sliding plate (29) is provided with an end portion (34) which is cushioned in known manner and which can be laid against the nozzle surface of the ink jet head, and that the cams (9, 10, 11) are so designed that on rotation (arrow 12) of the shaft (6), first the first sliding plate (21) and then the second sliding plate (29) moves in the direction (double arrows 23, 35) of the ink jet head, and substantially simultaneously are then lifted from this in the opposite direction, and the switch (62) can be brought into different switch positions in the position of the sliding plates (21,29) moved forwards towards the inkjet head or/and in the position moved away from the inkjet head.

4. A device as claimed in claim 2 or 3, characterised in that for the movement of the covering medium (50) by the rotation (48) of the shaft (6), the shaft (6) is provided with an entrainment pin (47) at one of its ends and that the entrainment pin (47) is operationally connected to the shaft (6) via a freewheel means (44).

5.,A cover device for the nozzle area on an ink jet head in a marginal position, having a covering medium which can be brought in front of the nozzle surface with a new region of covering surface by rotation and against the nozzle surface by an adjusting means, and having a source of driving power for the rotation and for the movement of the adjusting means, characterised by a means (for example motor 4) for the selective counterclockwise or clockwise running of the shaft (6), a set of cams (9, 10, 11) on the shaft (6) in engag- ment with a first sliding plate (21) for the locking of the ink jet head in the marginal position (32) and a second sliding plate (29) for covering the nozzle surface and a first switch (62) to control the locking and covering movements (23, 35) in which pulse trains originating from this are counted, and a further switching element (57, 58) in the region of the movable covering medium (50) to tap off a pulse train for the control of a uniform belt conveying of the covering medium (50).

## Revendications

1. Dispositif de recouvrement de la surface d'imprégnation d'une tête d'écriture encrée occupant une position marginale, à l'aide d'un moyen de recouvrement dont une nouvelle région de surface de recouvrement peut être amenée par rotation en regard de la surface d'imprégnation et peut être appliquée contre cette surface d'imprégnation par l'intermédiaire d'un moyen d'ajustement, ce dispositif comportant une source de force motrice pour assurer la rotation et le mouvement dudit moyen d'ajustement, dispositif caractérisé par le fait que le moyen (47) permettant le mouvement de la substance de recouvrement (50) par rotation (flèche 48) et le moyen d'ajustement (cames 9,10,11) sont agencés de façon à pouvoir être accouplés sélectivement, par l'intermédiaire d'un élément respectif d'accouplement commandable, avec un arbre commun (6) entraîne sélectivement vers la gauche ou vers la droite par ladite source (4) de force motrice.

2. Dispositif selon la revendication 1, caractérisé par le fait que les éléments d'accouplement entre le moyen (47) assurant la rotation (flèche 48) et l'arbre (6), ainsi qu'entre le moyen d'ajustement (cames 9, 10, 11) et ledit arbre (6) consistent en des accouplements à roue libre (44, 19) qui assurent un entraînement ou une libération dans des sens mutuellement opposés.

3. Dispositif selon la revendication 1 ou 2, comportant une plaque coulissante pouvant être, grâce au moyen d'ajustement et à l'encontre de l'action d'un ressort, déplacée en direction de la tête d'écriture encrée avancée, dispositif caractérisé par le fait que le moyen d'ajustement englobe trois cames (9, 10, 11) calées sur l'arbre, parmi lesquelles une première came (9) est en liaison efficace avec une première plaque coulissante (21), une deuxième came (10) est en liaison efficace avec une seconde plaque coulissante (29) et une troisième came (11) est en liaison efficace avec un élément de commutation (62); par le fait que la première plaque coulissante (21) est munie d'une fourche d'arrêt (22) connue en soi, qui s'engage dans la région de la tête d'écriture encrée avancée; par le fait que la seconde plaque coulissante (29) est pourvue d'une pièce extrême (34) rembourrée d'une manière connue en soi, qui peut être appliquée contre la surface d'imprégnation de ladite tête d'écriture encrée; et par le fait que les cames (9,10,11 ) sont agencées de telle façon que, lors de la rotation (flèche 12) de l'arbre (6), tout d'abord la première plaque coulissante (21), puis la seconde plaque coulissante (29) soient déplacées en direction de la tête d'écriture encrée (doubles flèches 23, 35), et soient soulevées pour l'essentiel simultanément dans la direction opposée à l'écart de ladite tête, et que l'interrupteur (62) puisse être amené à différentes positions de commutation lorsque lesdites plaques coulissantes (21, 29) occupent la position avancée en direction de la tête d'écriture encrée et/ou la position reculée à l'écart de cette tête d'écriture.

4. Dispositif selon la revendication 2 ou 3, caractérisé par le fait que, en vue du mouvement de la substance de recouvrement (50) par la rotation (48) de l'arbre (6), cet arbre (6) est doté à l'une de ses extrémités d'un mandrin d'entraînement (47); et par le fait que ledit mandrin d'entraînement (47) est en liaison efficace avec ledit arbre (6) par l'intermédiaire d'un accouplement à roue libre (44).

5. Dispositif de recouvrement de la surface d'imprégnation d'une tête d'écriture encrée occupant une position marginale, comportant une substance de recouvrement dont une nouvelle région de surface de recouvrement peut être amenée par rotation en regard de ladite surface d'imprégnation et être appliquée contre cette surface d'imprégnation grâce à un moyen d'ajustement, ce dispositif comportant en outre une source de force motrice assurant la rotation et le mouvement dudit moyen d'ajustement, dispositif caractérisé par un moyen (par exemple moteur 4) pour assurer sélectivement la marche de l'arbre (6) vers la gauche ou vers la droite; un jeu de cames (9, 10, 11) calées sur ledit arbre (6) et en prise avec une première plaque coulissante (21) afin de bloquer ladite tête d'écriture encrée dans la position marginale (32), avec une seconde plaque coulissante (29) pour assurer le recouvrement de ladite surface d'imprégnation, et avec un premier interrupteur (62) pour commander les mouvements de blocage et de recouvrement (23, 35), des trains d'impulsions provenant de cet interrupteur étant alors comptés; ainsi qu'un autre élément de commutation (57, 58) situé au voisinage de la matière de recouvrement (50) en circulation, afin de saisir un train d'impulsions permettant la commande d'un acheminement uniforme de la bande de cette matière de recouvrement (50).
